# EUROPÄISCHE PATENTSCHRIFT

(11) **EP 1 924 182 B1**
(45) Veröffentlichungstag und Bekanntmachung des Hinweises auf die Patenterteilung: **31.12.2014**
(21) Anmeldenummer: 06778325.8
(22) Anmeldetag: 23.08.2006
(51) Int. Cl.: A47L 9/02, A47L 9/06

(54) **STAUBSAUGERDÜSE**
VACUUM CLEANER NOZZLE
BUSE D'ASPIRATEUR

(30) Priorität: 02.09.2005 DE 102005041864
(43) Veröffentlichungstag der Anmeldung: 28.05.2008
(73) Patentinhaber: BSH Bosch und Siemens Hausgeräte GmbH, 81739 München (DE)
(72) Erfinder: BÖCK, Armin, 97633 Grossbardorf (DE); GEIS, Marko, 97640 Oberstreu (DE); KLEINHENZ, Albert, 97659 Schönau (DE); SEITH, Thomas, 97616 Bad Neustadt (DE)
(86) Internationale Anmeldenummer: PCT/EP2006/065600
(87) Internationale Veröffentlichungsnummer: WO 2007/025923

(56) Entgegenhaltungen:
- WO-A-02/067748
- DE-U1- 29 610 327
- FR-A1- 2 818 115
- JP-A- 8 238 201
- US-A1- 2001 032 371

## Beschreibung

Die Erfindung betrifft eine Staubsaugerdüse nach dem Oberbegriff von Anspruch 1.

Die verschiedenen Staubsaugertypen gemäß dem Stand der Technik lassen sich prinzipiell in zwei unterschiedliche Bauformen unterteilen:

Bei sogenannten Bodenstaubsaugern sind in einem zumeist auf Rollen gelagerten Gehäuse Motor, Gebläse, Filtereinheit und elektronische Einrichtungen angeordnet. Ein oft teleskopartig in der Länge verstellbares Saugrohr ist an einem Ende mittels eines flexiblen Saugschlauchs mit dem Gehäuse beziehungsweise dem Gebläse des Bodenstaubsaugers verbunden und weist an seinem anderen Ende eine Bodendüse auf, die mit der zu reinigenden Oberfläche in Kontakt tritt.

Eine zweite Bauform bilden die sogenannten Handstaubsauger. Im Unterschied zu den Bodenstaubsaugern ist hier das Saugrohr starr mit dem Staubsaugergehäuse verbunden. Auch hier sind Motor, Gebläse, Elektrik und Filtereinheit in dem Gehäuse untergebracht. Dieses weist zusätzlich auf der dem Saugrohranschluss gegenüberliegenden Seite einen in Verlängerung des Saugrohrs angebrachten Stiel zur Handhabung auf.

Mittels der Bodendüse wird der von Motor und Gebläse erzeugte Unterdruck auf die zu reinigende Oberfläche angewendet. Dabei handelt es sich in der Regel entweder um harte, glatte Oberflächen von Bodenbelägen wie Parkett, PVC, Stein etc. oder um textile Oberflächen wie etwa Teppichböden, Möbelpolster oder dergleichen. Die unterschiedliche Beschaffenheit der Oberfläche stellt teilweise gegensätzliche Anforderungen an die Funktionalität der Bodendüse.

Für spezielle Reinigungsaufgaben stehen im Allgemeinen Wechseldüsen zur Verfügung. Beispielsweise sind Fugendüsen mit einem rohrartigen sich verschmälernden Endbereich sowie Möbelpinsel mit im Bereich der Öffnung angeordneten weichen Borsten bekannt. Diese Wechseldüsen liegen handelsüblichen Staubsaugern standardmäßig bei, häufig in dafür vorgesehenen Ausnehmungen im Gehäuse, wobei in diesen Ausnehmungen zumeist Halterungen beziehungsweise speziell ausgeformte Aussparungen vorgesehen sind; die Bereiche sind häufig insgesamt durch eine Klappe abgedeckt.

Aufgrund der Vielzahl möglicher Reinigungsaufgaben und im Hinblick darauf ausgestalteter Düsen, besteht ein gewisser Platzbedarf für solche Düsen zur Unterbringung im Staubsauger, der den generellen Bestrebungen nach einer Einsparung von Bauraum entgegensteht.

Ein weiterer Nachteil bei derartigen Wechseldüsen des Standes der Technik besteht darin, dass das Wechseln der Düsen mühsam ist. Will man beispielsweise beim Reinigen eines Möbelstücks mit Hilfe des Möbelpinsels nur kurzzeitig eine Fugendüse zum Einsatz bringen, so ist es erforderlich, den Möbelpinsel vom Saugrohr abzunehmen, die Fugendüse aus ihrer "Garage" zu entnehmen, den Möbelpinsel in der "Garage" unterzubringen und dann die Fugendüse mit dem Saugrohr zusammenzustecken. Selbstverständlich ist es auch möglich, sich das zwischenzeitliche Unterbringen der Düsen an ihren Aufbewahrungsorten zu ersparen, wobei dies jedoch die Gefahr des Verlusts beziehungsweise der nicht Auffindbarkeit bei Bedarf bewirkt.

Aus dem deutschen Gebrauchsmuster DE 296 10 327 U1 ist ein an ein Saugrohr ankoppelbares Mehrzweck-Saugmundstück bekannt, das ein erstes und ein zweites, über ein Verbindungsteil miteinander verbundenes Mundstückteil aufweist. Das erste Mundstückteil ist als Fugendüse und das zweite Mundstückteil als Polsterdüse ausgebildet. Sowohl die Polsterdüse als auch ein rohrförmiger Ansatz, der auf der der Fugendüse zugewandten Seite vorgesehen ist, weisen einen Innendurchmesser auf, der dem Außendurchmesser eines Saugrohrs entspricht. Das Saugrohr kann auf beiden Seiten des Mehrzweck-Saugmundstücks eingesteckt werden.

In der internationalen Offenlegungsschrift WO 02/067748 A1 ist ein Staubsauger mit mehreren Zubehörteilen und mit einer Zubehörteile aufnehmenden Zubehöreinheit beschrieben. Die Zubehöreinheit weist einen Grundkörper auf, mit dem eine Fugendüse, eine Möbeldüse und/oder ein Möbelpinsel verbunden sind. Die Zubehöreinheit lässt sich zwischen einem Saugrohr und einem weiteren Saugrohr integrieren. Das Saugrohr kann entfernt werden, um eine aus zwei klappbaren Elementen zusammengesetzte Düse als Möbeldüse oder als Polsterdüse zu nutzen, oder die Zubehöreinheit kann umgedreht werden und auf der Seite der Düse das Saugrohr hineingeschoben werden, so dass der Möbelpinsel frei liegt.

Der Erfindung liegt die Aufgabe zugrunde, die Unterbringung von Wechseldüsen platzsparend zu realisieren und gleichzeitig die Handhabbarkeit des Staubsaugers insgesamt zu verbessern.

Diese Aufgabe wird mit den Merkmalen der unabhängigen Ansprüche gelöst.

Vorteilhafte Ausführungsformen der Erfindung sind in den abhängigen Ansprüchen angegeben.

Die Erfindung baut auf der gattungsgemäßen Staubsaugerdüse dadurch auf, dass der zweite Endbereich ebenfalls mit dem Saugrohrende zusammensteckbar ist und dass der erste Endbereich ebenfalls eine Ausgestaltung aufweist, die einer Reinigungsaufgabe des ersten Endbereichs angepasst ist. Beide Endbereiche der Staubsaugerdüse sind somit zur Wahrnehmung von Reinigungsaufgaben ausgestaltet, und ebenfalls sind beide Endbereiche der Staubsaugerdüse mit dem Saugrohr des Staubsaugers zusammensteckbar. Folglich liegt eine Kombidüse vor, die die Funktionen von zwei Düsen in einem Teil vereinigen kann, so dass letztlich Raum für die Unterbringung von derartigem Staubsaugerzubehör eingespart wird.

In diesem Zusammenhang ist es insbesondere von Vorteil, dass die Reinigungsaufgabe und die Ausgestaltung und des ersten Endbereichs von der Reinigungsaufgabe und der Ausgestaltung des zweiten Endbereichs verschieden sind. Auch wenn es möglich ist, beide Endbereiche gleich auszugestalten, so dass diese dieselben Reinigungsaufgaben wahrnehmen können - dies kann beispielsweise bei verschleiß- beziehungsweise verschmutzungsanfälligen Ausgestaltungen der Endbereiche sinnvoll sein, um nach Verschleiß beziehungsweise Verschmutzung den anderen Endbereich benutzen zu können - ist es doch von besonderem Vorteil, die Endbereiche unterschiedlich auszugestalten, da dann zwei Zubehörteile durch ein einziges ersetzt werden können.

Der erste Endbereich ist auf das Saugrohrende aufsteckbar. Dies ist die übliche Art, ein Saugrohr mit einer Staubsaugerdüse zusammenzustecken. Folglich kann der funktionale zweite Endbereich der Staubsaugerdüse in herkömmlicher Weise ausgestaltet sein.

In diesem Zusammenhang ist es vorgesehen, dass der erste Endbereich einen Innenkonus aufweist. Ein solcher Innenkonus in Verbindung mit Klemmstegen bietet der Kombidüse einen festen Halt auf dem Handgriff.

Weiterhin ist es möglich, dass der zweite Endbereich in das Saugrohrende einsteckbar ist. Unter der Voraussetzung einer Ausgestaltung des zweiten Endbereichs mit geringem Durchmesser ist es möglich, diesen in das Saugrohrende einzuführen, und so eine andere Befestigungsweise der Düse am Rohr zu realisieren.

In diesem Zusammenhang ist es dann besonders vorteilhaft, dass bei in das Saugrohrende eingestecktem zweiten Endbereich das Saugrohrende mit einem Außenkonus zusammenwirkt. Somit wird auch beim Einstecken der Düse in das Saugrohrende ein sicherer Halt gewährleistet.

Vorteilhafterweise ist vorgesehen, dass der zweite Endbereich als Fugendüse ausgestaltet ist. Der zweite Endbereich, der insbesondere in das Saugrohrende einsteckbar ist, kann als Fugendüse in besonders vorteilhafter Weise ausgebildet sein, da die Fugendüse ohnehin eine schlanke Gestalt haben soll, was deren Ausgestaltung im Hinblick auf das Einstecken in das Saugrohrende begünstigt.

Weiterhin ist es bevorzugt, dass der erste Endbereich Borsten aufweist. Die Borsten sind im eingesteckten Zustand des Saugrohrs in den ersten Endbereich vorzugsweise kreisförmig um das Saugrohrende angeordnet - sie bilden eine Verlängerung der Staubsaugerdüse in Richtung auf das Saugrohr. Steckt man die Kombidüse andersherum mit dem Saugrohr zusammen, so steht eine zentrale Öffnung mit diese Öffnung umgebenden Borsten zur Verfügung.

Im Zusammenhang mit der Ausgestaltung des Möbelpinsels ist es besonders nützlich, dass der Träger zumindest teilweise aus einer Hartkomponente und die Borsten zumindest teilweise aus einer Weichkomponente bestehen. Die Wahl von Komponenten mit unterschiedlichen Härtegraden für unterschiedliche Bereiche der Düse stellt eine Optimierung derselben hinsichtlich der Funktionalität dar. Beispielsweise, kann der Träger und auch das dem Borsten abgewandten Ende der Düse aus PP, PP-GF oder dergleichen hergestellt werden. Die Borsten hingegen können beispielsweise aus TPE, PVC, Silikon, Elastomer oder ähnlichem gefertigt werden. Damit sind die tragenden Bereiche der Düse hinsichtlich ihrer tragenden Funktionalität optimiert, gleichzeitig können die Borsten ausreichend flexibel sein. Zusätzlich entfallen auf diese Weise nach Herstellung des Trägers weitere Montageschritte, wie etwa das Anbringen von Borsten in dafür vorgesehene Aufnahmen. Ferner kann auf zusätzliche Montägewerkzeuge verzichtet werden. Gegebenenfalls geht mit der Einstückigkeit aufgrund eines Fehlens von Verbindungen und Verbindungsmaterialien, wie etwa Klebstoffen, eine höhere Zuverlässigkeit der Düse einher.

Gemäß einer bevorzugten Ausführungsform ist vorgesehen, dass die Borsten an den Träger in einem Spritzgussverfahren angespritzt sind. Mit Hilfe des Spritzgussverfahrens können die Borsten besonders einfach und kostengünstig an den Träger angeformt werden.

Bei einer vorteilhaften Ausführungsform ist vorgesehen, dass die Borsten im Wesentlichen kegelförmig sind. Dabei ist insbesondere vorgesehen, dass die breitere Kegelbasis den Anbindungspunkt der Borsten an das Träger bildet und die gegebenenfalls auch stumpfe Kegelspitze der zu reinigenden Oberfläche zugewandt ist. Auf diese Weise kann eine ausreichende Flexibilität und Luftdurchlässigkeit der Borsten erreicht werden, während gleichzeitig für eine ausreichend stabile Anformung der Borsten an den Träger gesorgt wird.

Des Weiteren kann vorteilhaft vorgesehen sein, dass die Borstenenden abgerundet sind. Dies erhöht die Lebensdauer der Borsten und damit auch die der Borstenleiste und schont empfindliche Oberflächen bei deren Reinigung.

Die Erfindung wird nun mit Bezug auf die begleitenden Zeichnungen anhand bevorzugter Ausführungsformen beispielhaft erläutert.

Es zeigen:
- Figur 1: eine perspektivische Seitenansicht einer erfindungsgemäßen Staubsaugerdüse;
- Figur 2: eine perspektivische Darstellung mit Blick auf eines der Enden einer erfindungsgemäßen Staubsaugerdüse; und
- Figur 3: eine perspektivische Darstellung mit Blick auf ein anderes Ende einer erfindungsgemäßen Staubsaugerdüse.

Bei der nachfolgenden Beschreibung der besonders bevorzugten Ausführungsformen der Erfindung bezeichnen gleiche Bezugszeichen gleiche oder vergleichbare Komponenten.

Figur 1 zeigt eine perspektivische Seitenansicht einer erfindungsgemäßen Staubsaugerdüse. Figur 2 zeigt eine perspektivische Darstellung mit Blick auf eines der Enden einer erfindungsgemäßen Staubsaugerdüse. Figur 3 zeigt eine perspektivische Darstellung mit Blick auf ein anderes Ende einer erfindungsgemäßen Staubsaugerdüse. Die Staubsaugerdüse 10 umfasst einen im Wesentlichen rohrförmigen Träger 12. Einer der Endbereiche 14 der Staubsaugerdüse 10 weist einen größeren Durchmesser als der andere Endbereich 16 auf. Der erste Endbereich 14 ist mit Borsten 22 ausgestattet, so dass dieser Endbereich als Möbelpinsel dienen kann, während der andere Endbereich 16 die Form einer Fugendüse hat. Aufgrund der Durchmesserrelation von Fugendüse und erweitertem Endbereich 14 mit Borsten 22 ist ein Saugrohrende eines Staubsaugers in den erweiterten Endbereich 14 einsteckbar, während das Saugrohrende auf den Endbereich 16 mit geringerem Durchmesser aufsteckbar ist. Um den Zusammenhalt von Saugrohrende und Fugendüse bei eingestecktem zweiten Endbereich 16 in das Saugrohrende zu verbessern, kann ein Außenkonus 20 vorgesehen sein, der mit dem Saugrohrende im eingesteckten Zustand zusammenwirkt. Ebenfalls ist ein Innenkonus 18 mit einem oder mehreren Klemmstegen 26, die an dem Innenkonus 18 angeordnet sind, vorgesehen, um den Zusammenhalt der Staubsaugerdüse 10 mit dem Saugrohrende bei eingestecktem Saugrohrende in die Staubsaugerdüse 10 zu verbessern. Die Borsten 22 sind schräg nach Außen angestellt, um bei Verwendung der Staubsaugerdüse als Fugendüse ein unbehindertes Einstecken des Saugrohrendes sicherzustellen. Die Borsten 22 umgeben den ersten Endbereich 14 kreisförmig, und es sind beim dargestellten Ausführungsbeispiel drei Reihen von Borsten vorgesehen. Die Borsten 22 sind kegel- beziehungsweise kegelstumpfförmig, wobei die Kegelspitze beziehungsweise das dünnere Ende des Kegelstumpfs von der Staubsaugerdüse 10 wegzeigen. Vorzugsweise sind die Borstenenden 24 abgerundet.

### Bezugszeichenliste:

- 10: Staubsaugerdüse
- 12: Träger
- 14: erster Endbereich
- 16: zweiter Endbereich
- 18: Innenkonus
- 20: Außenkonus
- 22: Borsten
- 24: Borstenende
- 26: Klemmstegen

## Patentansprüche

1. Staubsaugerdüse (10) mit einem rohrförmigen Träger (12), dessen erster Endbereich (14) mit einem Saugrohrende eines Staubsaugers zusammensteckbar ist, wobei ein dem Saugrohrende im zusammengesteckten Zustand des ersten Endbereichs mit dem Saugrohrende abgewandter zweiter Endbereich (16) des Trägers eine Ausgestaltung aufweist, die einer Reinigungsaufgabe des zweiten Endbereichs angepasst ist,
- wobei der zweite Endbereich (16) ebenfalls mit dem Saugrohrende zusammensteckbar ist und
- der erste Endbereich (14) ebenfalls eine Ausgestaltung aufweist, die einer Reinigungsaufgabe des ersten Endbereichs angepasst ist, und wobei der erste Endbereich (14) auf das Saugrohrende aufsteckbar ist, **dadurch gekennzeichnet, dass** der erste Endbereich (14) einen Innenkonus (18) mit Klemmstegen (26) aufweist.

2. Staubsaugerdüse nach Anspruch 1, **dadurch gekennzeichnet, dass** die Reinigungsaufgabe und die Ausgestaltung und des ersten Endbereichs (14) von der Reinigungsaufgabe und der Ausgestaltung des zweiten Endbereichs (16) verschieden sind.

3. Staubsaugerdüse nach einem der vorhergehenden Ansprüche, **dadurch gekennzeichnet, dass** der zweite Endbereich (16) in das Saugrohrende einsteckbar ist.

4. Staubsaugerdüse nach einem der vorhergehenden Ansprüche, **dadurch gekennzeichnet, dass** bei in das Saugrohrende eingestecktem zweiten Endbereich (16) das Saugrohrende mit einem Außenkonus (20) zusammenwirkt.

5. Staubsaugerdüse nach einem der vorhergehenden Ansprüche, **dadurch gekennzeichnet, dass** der zweite Endbereich (16) als Fugendüse ausgestaltet ist.

6. Staubsaugerdüse nach einem der vorhergehenden Ansprüche, **dadurch gekennzeichnet, dass** der erste Endbereich (14) Borsten (22) aufweist.

7. Staubsaugerdüse nach Anspruch 6, **dadurch gekennzeichnet, dass** der Träger (12) zumindest teilweise aus einer Hartkomponente und die Borsten (22) zumindest teilweise aus einer Weichkomponente bestehen.

8. Staubsaugerdüse nach Anspruch 6 oder 7, **dadurch gekennzeichnet, dass** die Borsten (22) an den Träger (12) in einem Spritzgussverfahren angespritzt sind.

9. Staubsaugerdüse nach Anspruch 6 oder 7, **dadurch gekennzeichnet, dass** die Borsten (22) im Wesentlichen kegelförmig sind.

10. Staubsaugerdüse nach einem der Ansprüche 6 bis 8, **dadurch gekennzeichnet, dass** die Borstenenden (24) abgerundet sind.

## Claims

1. Vacuum cleaner nozzle (10) having a tubular support (12) whose first end region (14) can be plug-connected to an end of a vacuum cleaner's suction pipe, with a second end region (16) of the support, which region faces away from the end of the suction pipe when the first end region has been plug-connected thereto, having an embodiment matched to a cleaning task of the second end region,
- wherein the second end region (16) can likewise be plug-connected to the end of the suction pipe and
- the first end region (14) likewise has an embodiment matched to a cleaning task of the first end region, and wherein the first end region (14) can be plugged onto the end of the suction pipe, **characterised in that** the first end region (14) has an inner taper (18) with pinching fillets (26).

2. Vacuum cleaner nozzle according to claim 1, **characterised in that** the cleaning task and embodiment of the first end region (14) are different from the cleaning task and embodiment of the second end region (16).

3. Vacuum cleaner nozzle according to one of the preceding claims, **characterised in that** the second end region (16) can be plugged into the end of the suction pipe.

4. Vacuum cleaner nozzle according to one of the preceding claims, **characterised in that** the end of the suction pipe will interact with an outer taper (20) when the second end region (16) has been plugged into the end of the suction pipe.

5. Vacuum cleaner nozzle according to one of the preceding claims, **characterised in that** the second end region (16) is embodied as a crevice nozzle.

6. Vacuum cleaner nozzle according to one of the preceding claims, **characterised in that** the first end region (14) has bristles (22).

7. Vacuum cleaner nozzle according to claim 6, **characterised in that** the support (12) consists at least in part of a hard component and the bristles (22) at least in part of a soft component.

8. Vacuum cleaner nozzle according to claim 6 or 7, **characterised in that** the bristles (22) are injection-moulded onto the support (12).

9. Vacuum cleaner nozzle according to claim 6 or 7, **characterised in that** the bristles (22) are substantially cone-shaped.

10. Vacuum cleaner nozzle according to one of claims 6 to 8, **characterised in that** the bristle ends (24) are rounded.

## Revendications

1. Buse d'aspirateur (10) munie d'un support (12) en forme de tube, dont la première partie terminale (14) est emboîtable avec un bout de tube d'aspiration d'un aspirateur, une seconde partie terminale (16) du support, détournée du bout de tube d'aspiration à l'état encastré de la première partie terminale avec le bout de tube d'aspiration présentant une forme qui est adaptée à une tâche de nettoyage de la seconde partie terminale,
- la seconde partie terminale (16) étant également emboîtable avec le bout de tube d'aspiration et
- la première partie terminale (14) présentant également une forme qui est adaptée à une tâche de nettoyage de la première partie terminale, et la première partie terminale (14) étant emboîtable sur le bout de tube d'aspiration, **caractérisée en ce que** la première partie terminale (14) présente un cône intérieur (18) muni de nervures de serrage (26).

2. Buse d'aspirateur selon la revendication 1, **caractérisée en ce que** la tâche de nettoyage et la forme de la première partie terminale (14) sont différentes de la tâche de nettoyage et de la forme de la seconde partie terminale (16).

3. Buse d'aspirateur selon l'une quelconque des revendications précédentes, **caractérisée en ce que** la seconde partie terminale (16) est emboîtable dans le bout de tube d'aspiration.

4. Buse d'aspirateur selon l'une quelconque des revendications précédentes, **caractérisée en ce que**, lorsque la seconde partie terminale (16) est emboîtée dans le bout de tube d'aspiration, le bout de tube d'aspiration coopère avec un cône extérieur (20).

5. Buse d'aspirateur selon l'une quelconque des revendications précédentes, **caractérisée en ce que** la seconde partie terminale (16) est réalisée comme embout suceur à fentes.

6. Buse d'aspirateur selon l'une quelconque des revendications précédentes, **caractérisée en ce que** la première partie terminale (14) présente des poils (22).

7. Buse d'aspirateur selon la revendication 6, **caractérisée en ce que** le support (12) est constitué au moins en partie d'un composant dur et **en ce que** les poils (22) sont constitués au moins en partie d'un composant mou.

8. Buse d'aspirateur selon la revendication 6 ou 7, **caractérisée en ce que** les poils (22) sont injectés sur le support (22) dans un procédé de moulage par injection.

9. Buse d'aspirateur selon la revendication 6 ou 7, **caractérisée en ce que** les poils (22) sont essentiellement en forme de cône.

10. Buse d'aspirateur selon l'une quelconque des revendications 6 à 8, **caractérisée en ce que** les bouts des poils (24) sont arrondis.
